# EUROPÄISCHE PATENTSCHRIFT

(11) **EP 4 273 407 B1**
(45) Veröffentlichungstag und Bekanntmachung des Hinweises auf die Patenterteilung: **18.02.2026**
(21) Anmeldenummer: 23169944.8
(22) Anmeldetag: 26.04.2023
(51) Int. Cl.: F04D 27/00, F04D 29/42, F23N 5/24

(54) **VERFAHREN ZUM ERKENNEN EINER BESCHÄDIGUNG EINES GEHÄUSES EINES GEBLÄSES EINES HEIZGERÄTES, COMPUTERPROGRAMMPRODUKT, REGEL- UND STEUERGERÄT, HEIZGERÄT UND VERWENDUNG EINER ERFASSTEN GRÖSSE**
METHOD FOR DETECTING DAMAGE TO A FAN CASING OF A HEATING DEVICE, COMPUTER PROGRAM PRODUCT, CONTROL DEVICE, HEATING DEVICE AND USE OF A DETECTED VALUE
PROCÉDÉ DE DÉTECTION D'UN DOMMAGE D'UN BOÎTIER D'UN VENTILATEUR D'UN APPAREIL DE CHAUFFAGE, PRODUIT PROGRAMME INFORMATIQUE, APPAREIL DE RÉGLAGE ET DE COMMANDE, APPAREIL DE CHAUFFAGE ET UTILISATION D'UNE GRANDEUR DÉTECTÉE

(30) Priorität: 02.05.2022 DE 102022110619
(43) Veröffentlichungstag der Anmeldung: 08.11.2023
(73) Patentinhaber: Vaillant GmbH, 42859 Remscheid NRW (DE)
(72) Erfinder: Richter, Klaus, 42855 Remscheid (DE); Reinert, Andreas, 58455 Witten (DE); Badenhop, Thomas, 42499 Hückeswagen (DE); Hopf, Matthias, 42855 Remscheid (DE)
(74) Vertreter: Popp, Carsten

(56) Entgegenhaltungen:
- WO-A1-2020/255090
- AT-A4- 500 890
- JP-A- H0 972 539

## Beschreibung

Die Erfindung betrifft ein Verfahren zum Erkennen einer Beschädigung eines Gehäuses eines Gebläses eines Heizgerätes, ein Computerprogrammprodukt, ein Regel- und Steuergerät, ein Heizgerät und eine Verwendung einer erfassten Größe.

In Heizgeräten werden im Allgemeinen Sensoren z. B. für Temperatur, Licht- oder Wärme-Strahlung, Druck, Volumenstrom und dergleichen eingesetzt, um die Heizgeräte zu regeln und deren sicheren Betrieb zu gewährleisten. Eine wichtige Aufgabe ist das Feststellen des Vorhandenseins von stabilen Flammen (ein sogenannter Flammenwächter), eine andere die Einstellung eines für eine stabile und umweltschonende Verbrennung geeigneten Verhältnisses von Verbrennungsluft zu Brenngas (Lambda-Wert). Auch werden konstruktive und regelungstechnische Maßnahmen getroffen, um möglichst sicher zu verhindern, dass es zu sogenannten Flammenrückschlägen aus einem Verbrennungsraum, in dem bestimmungsgemäß eine Verbrennung stattfinden soll, in das Zufuhrsystem von noch unverbranntem Gemisch aus Luft und Brenngas kommt. Trotzdem können solche Ereignisse, die unterschiedliche Ursachen und Abläufe haben können, nicht vollständig ausgeschlossen werden, insbesondere auch bei Verwendung von wasserstoffhaltigem Brenngas, welches höhere Flammengeschwindigkeiten bewirkt und mehr Energie pro Volumen freisetzt als herkömmliche Brenngasgemische.

Im Falle eines Flammenrückschlages oder einer Rückzündung entsteht im Zufuhrsystem ein Druckstoß, der sich bis in ein Gebläse, welches das Gemisch aus Luft und Brenngas fördert, fortpflanzen kann. Dabei kann, insbesondere durch gleichzeitig entstehende Hitze, ein (möglicherweise aus Kunststoff bestehendes) Laufrad verformt werden. Noch schwerwiegender können die Folgen sein, wenn ein Flammenrückschlag auch noch Gemisch im Gehäuse des Gebläses entzündet. Dann kann sich ein Druckstoß bis weit in das Gehäuse ausbreiten und dessen Wände verformen oder Undichtigkeiten zur Umgebung hervorrufen. Typische Gehäuse von Gebläsen bestehen aus Druckguss und/oder Blechteilen, wobei besonders Fugen, Schweißnähte oder Verbindungen durch einen Druckstoß beschädigt werden können.

Die JP H09 72539 A beschreibt ein Gebläse mit einer Gebläse-Kontrolleinrichtung, mit der eine Verstopfung eines Luftweges des Gebläses erkannt werden kann. Eine Nutzung des Verfahrens zur Bestimmung von Beschädigung in Folge eines Flammenrückschlages ist damit nicht möglich.

Aufgabe der vorliegenden Erfindung ist es, Beschädigungen des Gehäuses des Gebläses einer Heizungsanlage, insbesondere verursacht durch vorangegangene (möglicherweise nicht durch eine übliche Sensorik registrierte) Flammenrückschläge, zu erkennen, um erforderlichenfalls geeignete Sicherheits-Maßnahmen ergreifen zu können.

Zudem soll die Erfindung die Komplexität eines Heizgerätes zumindest nicht wesentlich erhöhen und nur geringe bauliche Veränderungen an der Einrichtung erfordern und eine einfache Integration in einen bestehenden Produktionsprozess ermöglichen.

Diese Aufgaben werden gelöst durch die Merkmale der unabhängigen Patentansprüche. Weitere vorteilhafte Ausgestaltungen der hier vorgeschlagenen Lösung sind in den abhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Zur Lösung der Aufgabe trägt ein Verfahren zum Erkennen einer Beschädigung, nämlich einer Undichtigkeit/ Leckage, eines Gehäuses eines Gebläses eines Heizgerätes bei, wobei das Gebläse einer Brennkammer des Heizgerätes ein Gemisch aus Luft und Brenngas zuführt, und mindestens eine vom Zustand des Gehäuses abhängige Größe erfasst wird und bei Erreichen (insbesondere einem Überschreiten und/ oder Unterschreiten) eines Grenzwertes durch die Größe auf eine Beschädigung geschlossen wird.

Bei dem Heizgerät handelt es sich insbesondere um ein Gasheizgerät, das dazu eingerichtete ist, ein Brenngas (beispielsweise Erdgas oder Wasserstoff), unter Zufuhr von Umgebungsluft zu verbrennen und Wärmeenergie, beispielsweis zur Erwärmung eines Wärmeträgers eines Heizkreislaufes oder auch zur Bereitstellung einer Warmwasserversorgung zu erzeugen. Insbesondere kann es sich bei dem Heizgerät um ein Brennwertgerät handeln. Das Heizgerät weist in der Regel eine Brennkammer und ein Gebläse auf, das ein Gemisch von Brenngas und Verbrennungsluft in eine Brennkammer fördern kann. Die Verbrennungsprodukte können anschließend durch eine Abgasanlage abgeführt werden.

In der Brennkammer kann ein Brenner angeordnet sein, häufig umfassend gelochte Bleche, die flach, gewölbt oder zylinderförmig ausgeführt sein können. Das Gemisch aus Brenngas und Verbrennungsluft kann durch die gelochten Bleche strömen und anschließend gezündet und verbrannt werden. Ist die Flammengeschwindigkeit der Verbrennung größer als die Ausströmgeschwindigkeit des Gemisches kann es zu einem Flammenrückschlag in die Leitungswege des Gemisches aus Brenngas und Verbrennungsluft kommen. Ein derartiges Problem kann auch während eines Zündvorganges auftreten, oder wenn die Temperatur des gelochten Bleches auf der der Brennkammer abgewandten Seite höher als der der Brennkammer zugewandten Seite ist.

In Folge eines beschriebenen Flammenrückschlages bzw. einer Rückzündung können die Leitungswege des Gemisches aus Brenngas und Verbrennungsluft, sowie das Laufrad des Gebläses als auch das Gebläse selbst, beschädigt werden. Die Erfindung dient insbesondere einem Erkennen einer Beschädigung des Gehäuses des Gebläses, also einer Beschädigung, die ein Eindringen von Fremdluft und/ oder Austreten des Gemisches aus Brenngas und Verbrennungsluft ermöglicht, mit anderen Worten einer Undichtigkeit/ Leckage des Gehäuses. Häufig tritt infolge eines Flammenrückschlages eine Beschädigung des Gehäuses auf der Druckseite des Gebläses auf, die mit einem Austreten des Gemisches aus Brenngas und Verbrennungsluft einhergehen kann. Mit anderen Worten wird hier insbesondere ein Verfahren angegeben, welches das ein Eindringen von Fremdluft und/ oder Austreten von Brenngas und/oder Verbrennungsluft aus dem Gebläsegehäuse und/oder eine Undichtigkeit/ Leckage des Gebläsegehäuses erkennt. Insbesondere ist es möglich, eine solche Beschädigung des Gehäuses des Gebläses von beispielsweise anderen Beschädigungen, wie unerwartete Strömungsengpässe, Verstopfungen, etc. zu unterscheiden.

Gemäß einer vorteilhaften Ausgestaltung kann bei einem Überschreiten eines oberen oder unteren Grenzwertes durch die erfasste Größe auf eine Beschädigung geschlossen werden. Oberer und unterer Grenzwert können dabei einen Referenzbereich der zu erfassenden Größe angeben bzw. beschränken, bei dem auf ein intaktes Gehäuse geschlossen werden kann. Durch eine Einbeziehung eines oberen und unteren Grenzwertes kann die Sicherheit eines hier vorgeschlagenen Verfahrens erhöht werden, wobei dies im Hinblick auf die konkrete zu erfassende Größe beurteilt werden sollte.

Gemäß einer vorteilhaften Ausgestaltung kann die vom Zustand des Gehäuses abhängige Größe insbesondere mindestens eine der folgenden sein.

Die vom Zustand des Gehäuses abhängige Größe kann eine Durchflussmenge (Gasvolumenstrom oder Gasmassestrom) im Leitungsweg zum Brenner sein. Diese kann beispielsweise durch einen Durchflusssensor (Luftmassestromsensor) ermittelt werden. Bei einem defekten (undichten) Gehäuse des Gebläses sinkt der Druckverlust, den das Gebläse überwinden muss, und somit kann bei gleicher Drehzahl des Gehäuses eine größerer Durchflussmenge gefördert werden. Somit kann bei einem Überschreiten eines Grenzwertes auf ein beschädigtes Gehäuse geschlossen werden.

Allerdings kann bei einem erheblich beschädigten Gehäuse, bei dem ein Druckaufbau durch das Laufrad nicht mehr möglich ist, auch eine sehr geringe Durchflussmenge bei gleicher Drehzahl auftreten. Daher kann gemäß einer weiteren vorteilhaften Ausgestaltung auch bei einem Unterschreiten eines unteren Grenzwertes der Durchflussmenge auf ein beschädigtes Gehäuse geschlossen werden.

Die vom Zustand des Gehäuses abhängige Größe kann eine elektrische Leistungsaufnahme des Gebläses sein. Diese kann beispielsweise durch Erfassen eines Ansteuerungssignals, insbesondere eines PWM-Signals (Pulsweitenmodulierten Signals) erfolgen. Ein PWM-Signal kann beispielsweise in Prozent einer Nennleistung des Gebläses angegeben werden. So kann ein defektes Gehäuse und ein damit verbunden sinkender Druckverlust desselben zu einer geringeren Leistungsaufnahme des Gebläses und damit einem Unterschreiten eines unteren Grenzwertes führen.

Allerdings kann, wie oben bereits ausgeführt, bei einem erheblich beschädigten Gehäuse, bei dem ein Druckaufbau durch das Laufrad nicht mehr möglich ist, auch eine sehr hohe Leistungsaufnahme auftreten, da die Regelung versucht, auf einen Nennvolumenstrom zu regeln, der jedoch aufgrund der Beschädigung des Gehäuses nicht erreicht werden kann. Somit kann eine Beschädigung des Gehäuses auch durch Überschreiten eines oberen Grenzwertes der Leistungsaufnahme des Gebläses angezeigt werden.

Die vom Zustand des Gehäuses abhängige Größe kann (bevorzugt) auch eine thermische Leistung des Heizgerätes sein. Bei einem beschädigten Gehäuse des Gebläses des Heizgerätes kann die zugeführt Gasmenge aufgrund eines geringeren Steuerdruckes an der Mischeinheit (beispielsweise einer Venturi-Einrichtung) sinken und damit auch die thermische Leistung des Heizgerätes. Dabei kann die thermische Leistung des Heizgerätes beispielsweise anhand einer erfassten Vorlauf- und Rücklauftemperatur des Heizgerätes bestimmt werden:
${P}_{th} = \dot{m} \times {c}_{p} \times \left({T}_{Vor}-{T}_{R ü ck}\right)$ *mit*
- *Pₜₕ*: *thermische Leistung*
- *ṁ*: *Massestrom Wärmeträger*
- *cₚ*: *spezifische Wärmekapazität Wärmeträger, und*
- *T_{Vor}, T_{Rück}*: *Vorlauf - und Rücklauftemperatur*

Eine so ermittelte thermische Leistung des Heizgerätes kann mit einer, aufgrund der Gebläsedrehzahl zu erwartenden, thermischen Leistung verglichen werden und bei einer Abweichung (außerhalb eines Toleranzbereiches), insbesondere eines Unterschreitens der zu erwartenden thermischen Leistung, auf ein beschädigtes Gehäuse des Gebläses geschlossen werden.

Die vom Zustand des Gehäuses abhängige Größe kann (bevorzugt) eine Aufheizzeit eines Heizungswasserkreislauf sein. Der Heizungswasserkreislauf kann dabei ein mit dem Heizgerät verbundener Heizkreis sein, in dem ein Wärmeträger zirkulieren kann. In vorteilhafter Weise kann der Heizungswasserkreislauf dabei insbesondere über einen im Heizgerät angeordneten Wärmetauscher zur Warmwasserbereitstellung geschlossen, da bei einem derartigen heizgerätinternen Heizkreis eine gute Vergleichbarkeit einer ermittelten Aufheizzeit, aufgrund fehlender bzw. nur geringer äußerer Einflüsse, gegeben ist. Bei einem beschädigten Gehäuse und einer, wie oben beschrieben, damit verbundenen sinkenden thermischen Leistung des Heizgerätes, kann sich eine Aufheizzeit des Heizungswasserkreislaufes (für eine definierte Temperaturdifferenz) verlängern, und somit eine zu erwartende Aufheizzeit als Grenzwert übersteigen.

Die vom Zustand des Gehäuses abhängige Größe kann (bevorzugt) ein Differenzdruck sein, der an zwei Punkten der Leitungswege für Brenngas bzw. Verbrennungsluft in Strömungsrichtung vor und hinter dem Gebläse ermittelt wird. Hierfür können beispielsweise Drucksensoren an zwei entsprechenden Punkten angeordnet sein.

Gemäß einer vorteilhaften Ausgestaltung können auch mehrere Größen erfasst und ggf. bewertet werden und so andere Umstände, die zu einem Über- oder Unterschreiten eines Grenzwertes einer Größe führen, ausgeschlossen werden.

In vorteilhafter Weise werden die genannten Größen häufig bei Heizgeräten im Rahmen der Regelung und Steuerung ohnehin erfasst, wodurch eine Umsetzung der Erfindung als reine softwareseitige Implementierung ermöglich wird.

Gemäß einer vorteilhaften Ausgestaltung kann zusätzlich der vom Zustand des Gehäuses abhängigen Größe eine Drehzahl des Gebläses erfasst werden und der mindestens eine Grenzwert in Abhängigkeit der Drehzahl des Gebläses gegeben sein.

Gemäß einer vorteilhaften Ausgestaltung kann ein Weiterbetrieb und/oder ein Zünden der Heizungsanlage (automatisch) verhindert werden, wenn die erfasste Größe mindestens einen Grenzwert über- oder unterschritten hat. Mit anderen Worten kann bei einer erkannten Beschädigung des Gehäuses des Gebläses des Heizgerätes der Betrieb des Heizgerätes gestoppt werden und eine erneute Inbetriebnahme unterbunden werden, so dass diese nur von einer anlagenkundigen Person durchgeführt werden kann.

Gemäß einer vorteilhaften Ausgestaltung kann eine Information über ein erkanntes beschädigtes Gehäuse über eine Anzeigeeinrichtung angezeigt und/ oder über ein Netzwerk zum Abruf bereitgestellt und/ oder als Nachricht versandt werden. Die Anzeigeeinrichtung kann dabei eine Anzeigeeinrichtung des Heizgerätes oder die eines (drahtlos) verbundenen Gerätes, beispielsweise eines Mobiltelefons, sein. Das Netzwerk kann insbesondere das Internet sein. Vorteilhaft kann durch eine Nachricht über das Netzwerk oder ein Bereitstellen der Information ein Betreiber oder betreuender Fachbetrieb informiert werden und einen Servicetermin selbstständig planen und durchführen.

Nach einem weiteren Aspekt wird auch ein Computerprogramm vorgeschlagen, welches zur (zumindest teilweisen) Durchführung eines hier vorgestellten Verfahrens eingerichtet ist. Dies betrifft mit anderen Worten insbesondere ein Computerprogramm (-produkt), umfassend Befehle, die bei der Ausführung des Programms durch einen Computer, diesen veranlassen, ein hier vorgeschlagenes Verfahren auszuführen.

Nach einem weiteren Aspekt wird auch ein maschinenlesbares Speichermedium vorgeschlagen, auf dem das Computerprogramm gespeichert ist. Regelmäßig handelt es sich bei dem maschinenlesbaren Speichermedium um einen computerlesbaren Datenträger.

Nach einem weiteren Aspekt wird auch ein Regel- und Steuergerät eines Heizgerätes (insbesondere wie hier offenbart) vorgeschlagen, eingerichtet zur Durchführung eines hier vorgeschlagenen Verfahrens. Das Regel- und Steuergerät kann hierzu beispielsweise einen Prozessor aufweisen, und/ oder über diesen verfügen. In diesem Zusammenhang kann der Prozessor beispielsweise das auf einem Speicher (des Regel- und Steuergeräts) hinterlegte Verfahren ausführen. In vorteilhafter Weise können auf dem Speicher des Regel- und Steuergeräts auch Betriebsdaten (beispielsweise (obere und/ oder untere) Grenzwerte der erfassten Größe(n)) zur Durchführung eines hier vorgestellten Verfahrens hinterlegt werden oder sein. Zudem kann das Regel- und Steuergerät zum Erfassen der vom Zustand des Gehäuses des Gebläses des Heizgerätes abhängigen Größe eingerichtet sein.

Nach einem weiteren Aspekt wird auch ein Heizgerät (insbesondere wie hier offenbart) vorgeschlagen, aufweisend ein hier vorgeschlagenes Regel- und Steuergerät.

Nach einem weiteren Aspekt wird eine Verwendung einer erfassten Größe ausgewählt aus:
- ein stromabwärts des Gebläses ermittelter Volumenstrom
- eine Leistungsaufnahme des Gebläses,
- eine thermische Leistung des Heizgerätes,
- eine Aufheizzeit eines mit dem Heizgerät verbundenen Heizungswasserkreislaufes,
- ein Differenzdruck zwischen zwei Punkten stromaufwärts und stromabwärts vom Gebläse
zum Erkennen einer Undichtigkeit/ Leckage eines Gehäuses eines Gebläses eines Heizgerätes, vorgeschlagen. Ganz besonders erfolgt die Verwendung derart, dass eine Beschädigung aufgrund eines Flammenrückschlages oder einer Rückzündung schnell erkannt und ggf. Sicherungsmaßnahmen ergriffen werden. Es ist auch möglich, dass damit auch das Erkennen eines Flammenrückschlages oder einer Rückzündung identifiziert oder bestätigt werden kann.

Die im Zusammenhang mit dem Verfahren erörterten Details, Merkmale und vorteilhaften Ausgestaltungen können entsprechend auch bei dem hier vorgestellten Computerprogramm, dem Regel- und Steuergerät, der Einrichtung zur Warmwasserbereitstellung und/oder der Verwendung auftreten und umgekehrt. Insoweit wird auf die dortigen Ausführungen zur näheren Charakterisierung der Merkmale vollumfänglich Bezug genommen.

Hier werden somit ein Verfahren zum Erkennen einer Beschädigung eines Gehäuses eines Gebläses eines Heizgerätes, ein Computerprogramm(-produkt), ein Regel- und Steuergerät, ein Heizgerät und eine Verwendung einer erfassten Größe angegeben, welche die mit Bezug auf den Stand der Technik geschilderten Probleme zumindest teilweise lösen. Insbesondere tragen das Verfahren zum Erkennen einer Beschädigung eines Gehäuses eines Gebläses eines Heizgerätes, das Computerprogrammprodukt, das Regel- und Steuergerät, ein Heizgerät und die Verwendung einer erfassten Größe zumindest dazu bei, eine einfache und sichere Möglichkeit zum Erkennen einer Beschädigung eines Gehäuses eines Gebläses eines Heizgerätes bereitzustellen und somit den Betrieb eines Heizgerätes sicherer zu gestalten.

Zudem kann die Erfindung besonders einfach und kostengünstig umgesetzt werden, da in der Regel lediglich eine Anpassung einer Computersoftware notwendig ist. Somit ist die Erfindung auch geeignet zur Nachrüstung an bestehenden Heizgeräten.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll.

Insbesondere ist darauf hinzuweisen, dass die Figuren und insbesondere die dargestellten Größenverhältnisse nur schematisch sind. Es zeigen:
Fig. 1: ein hier vorgeschlagenes Heizgerät, und
Fig. 2-5: Parameterverläufe, die sich bei Durchführung eines hier vorgeschlagenen Verfahrens einstellen können.

Fig. 1 zeigt beispielhaft und schematisch ein hier vorgeschlagenes Heizgerät 1. Dieses kann ein Luftzufuhr 4 für Verbrennungsluft aufweisen, in der ein Massestromsensor 16 zur Messung des angesaugten Massestromes Verbrennungsluft angeordnet sein kann. In der Luftzufuhr 4 kann eine Venturieinrichtung 15 angeordnet sein, die eine Gasmenge entsprechend einem durch den Massestrom Verbrennungsluft erzeugten Steuerdruck beifügt. In der Zuführung des Brenngases kann zudem ein Brenngasventil 5 angeordnet sein.

In einer Strömungsrichtung 18 der Luftzufuhr 4 gesehen der Venturieinrichtung 15 nachgeordnet kann ein Gebläse 2 angeordnet sein mit einem Gehäuse 8, das das Gemisch aus Brenngas und Verbrennungsluft über einen Gemischkanal 12 einem Brenner 3 zuführen kann. Das Gebläse 2 kann mit einer Drehzahlsteuerung 19 verbunden sein. Am Brenner 3 kann ein Wärmetauscher 13 angeordnet sein, der bei der Verbrennung entstehende Wärme auf einen Heizungswasserkreislauf 14 übertragen kann. Der Heizungswasserkreislauf 14 kann einen Vorlauf 26 mit einem Temperatursensor 6 und einen Rücklauf 27 mit einem Temperatursensor 11 umfassen, über die Verbraucher wie Heizkörper oder Flächenheizungen verbindbar sind. Der Heizungskreislauf 14 kann mittels eines Dreiwegeventils 24 über einen zwischen Vorlauf 26 und Rücklauf 27 angeordneten Wärmetauscher 25 zur Warmwasserbereitstellung geschlossen werden, wobei eine Aufheizzeit des über den Wärmetauscher 25 geschlossenen Heizungskreislaufes 14 sehr gut vergleichbar ist, da keine oder nur geringe äußere Einflüsse einwirken. Im Heizungswasserkreislauf 14 kann zudem ein Massestromsensor 9 angeordnet sein, der den Massestrom Wärmeträger (in der Regel Heizungswasser) erfassen kann.

Dem Brenner 3 nachgeordnet kann ein Abgasrohr 10 entstehende Verbrennungsprodukte einer Abgasanlage zuführen. Ein Regel- und Steuergerät 7 des Heizgerätes 1 kann mit der Drehzahlsteuerung 19 des Gebläses 2, dem Brenngasventil 5, dem Massestromsensor 16 in der Luftzufuhr 4, dem Massestromsensor 9, dem Temperatursensor 6 im Vorlauf, dem Temperatursensor 11 im Rücklauf des Heizungswasserkreislaufes 14, dem Dreiwegeventil 24 sowie einem Netzwerk 17 (insbesondere dem Internet) elektrisch verbunden sein.

Fig. 2 zeigt beispielhaft und schematisch Parameterverläufe eines Massestromes *ṁ* Verbrennungsluft in Abhängigkeit der Zeit t, ermittelt durch den Massestromsensor 16 in der Luftzufuhr 4 des Heizgerätes 1 bei einem Startvorgang des Heizgerätes 1. Eine erfasste Größe 20 liegt zwischen einem unteren Grenzwert 21 und einem oberen Grenzwert 22, womit ein intaktes Gehäuse 8 des Gebläses 2 erkannt werden kann.

Fig. 3 zeigt beispielhaft und schematisch Parameterverläufe einer elektrischen Leistungsaufnahme *Pₑₗ* in Abhängigkeit der Zeit t bei konstanter Drehzahl des Gebläses 2. Die erfasste Größe 20 liegt hierbei zwischen einem unteren Grenzwert 21 und einem oberen Grenzwert 22, womit ein intaktes Gehäuse 8 des Gebläses 2 erkannt werden kann.

Fig. 4 zeigt beispielhaft und schematisch Parameterverläufe einer thermischen Leistung *Pₜₕ* in Abhängigkeit der Zeit t bei konstanter Drehzahl n des Gebläses 2. Die thermische Leistung kann dabei anhand des Zusammenhanges *Pₜₕ = ṁ* × *cₚ* × (*T_{Vor} - T_{Rück}*) ermittelt worden sein. Die erfasste Größe 20 (bzw. ermittelte thermische Leistung) liegt oberhalb eines unteren Grenzwertes 21, womit auch hier auf ein intaktes Gehäuse 8 des Gebläses 2 geschlossen werden kann.

Fig. 5 zeigt beispielhaft und schematisch Parameterverläufe einer Aufheizzeit t bis zum Erreichen eines Zieltemperatur 23 des Heizungswasserkreislaufes 14. Eine erfasste Größe 20 (erfasste Aufheizzeit) liegt unterhalb eines oberen Grenzwertes 22, womit auch hier auf ein intaktes Gehäuse 8 des Gebläses 2 geschlossen werden kann.

### Bezugszeichenliste

- 1: Heizgerät
- 2: Gebläse
- 3: Brenner
- 4: Luftzufuhr
- 5: Brenngasventil
- 6: Temperatursensor Vorlauf
- 7: Regel- und Steuergerät
- 8: Gehäuse
- 9: Massestromsensor Brauchwasserkreislauf
- 10: Abgasrohr
- 11: Temperatursensor Rücklauf
- 12: Gemischkanal
- 13: Wärmetauscher
- 14: Heizungswasserkreislauf
- 15: Venturieinrichtung
- 16: Massestromsensor Luftzufuhr
- 17: Netzwerk
- 18: Strömungsrichtung
- 19: Drehzahlsteuerung
- 20: erfasste Größe
- 21: unterer Grenzwert
- 22: oberer Grenzwert
- 23: Zieltemperatur
- 24: Dreiwegeventil
- 25: Wärmetauscher Warmwasserbereitstellung
- 26: Vorlauf
- 27: Rücklauf

## Patentansprüche

1. Verfahren zum Erkennen einer Beschädigung eines Gehäuses (8) eines Gebläses (2) eines Heizgerätes (1), nämlich einer Undichtigkeit oder Leckage des Gehäuses (2), wobei das Gebläse (2) einem Brenner (3) des Heizgerätes (1) ein Gemisch aus Luft und Brenngas zuführt, und mindestens eine vom Zustand des Gehäuses (8) abhängige Größe (20) erfasst wird und bei Erreichen eines Grenzwertes (21, 22) durch die Größe (20) auf eine Beschädigung des Gehäuses (8) geschlossen wird.

2. Verfahren nach Anspruch 1, wobei bei Erreichen eines oberen Grenzwertes (22) oder unteren Grenzwertes (21) durch die erfasste Größe (20) auf eine Beschädigung des Gehäuses (8) des Gebläses (2) geschlossen wird.

3. Verfahren, nach Anspruch 2, wobei zusätzlich der vom Zustand des Gehäuses (8) abhängigen Größe (20) eine Drehzahl des Gebläses (2) erfasst wird und oberer Grenzwert (22) und/ oder unterer Grenzwert (21) in Abhängigkeit der Drehzahl gegeben ist.

4. Verfahren nach einem der vorangehenden Ansprüche, wobei die erfasste Größe (20) mindestens eine der folgenden, von der Drehzahl des Gebläses (2) abhängigen, Größen (20) ist:
- ein ermittelter Massestrom oder Volumenstrom des Gebläses (2),
- eine Leistungsaufnahme des Gebläses (2),

5. Verfahren nach einem der vorangehenden Ansprüche, wobei die erfasste Größe (20) eine thermische Leistung des Heizgerätes (1) ist.

6. Verfahren nach einem der vorangehenden Ansprüche, wobei die erfasste Größe (20) eine Aufheizzeit eines mit dem Heizgerät (1) verbundenen Heizungswasserkreislaufs (14) ist.

7. Verfahren nach einem der vorangehenden Ansprüche, wobei die erfasste Größe (20) ein Differenzdruck zwischen zwei Punkten stromaufwärts und stromabwärts des Gebläses (2) ist.

8. Verfahren nach einem der vorhergehenden Ansprüche, wobei ein Weiterbetrieb und/oder ein Zünden des Heizgerätes (1) verhindert wird, wenn die erfasste Größe (20) einen Grenzwert (21, 22) erreicht hat.

9. Verfahren nach einem der vorangehenden Ansprüche, wobei eine Information über ein erkanntes beschädigtes Gehäuse (8) über eine Anzeigeeinrichtung angezeigt und/ oder über ein Netzwerk (17) zum Abruf bereitgestellt und/ oder als Nachricht versandt wird.

10. Regel- und Steuergerät (7) eines Heizgerätes (1), wobei ein Gebläse (2) einem Brenner (3) des Heizgerätes (1) ein Gemisch aus Luft und Brenngas zuführt, eingerichtet zur Durchführung eines Verfahrens nach einem der Ansprüche 1 bis 9.

11. Heizgerät (1), aufweisend ein Gebläse (2), welches einem Brenner (3) des Heizgerätes (1) ein Gemisch aus Luft und Brenngas zuführen kann, mit einem Regel- und Steuergerät (7) nach Anspruch 10 und Mitteln zur Durchführung eines Verfahrens nach einem der Ansprüche 1 bis 9.

12. Computerprogrammprodukt, umfassend Befehle, die bewirken, dass ein Heizgerät (1) nach Anspruch 11 ein Verfahren nach einem der Ansprüche 1 bis 9 ausführt.

13. Verwendung mindestens einer erfassten Größe (20) ausgewählt aus:
- ein stromabwärts des Gebläses (2) ermittelter Volumenstrom oder Massenstrom,
- eine Leistungsaufnahme des Gebläses (2),
- eine thermische Leistung des Heizgerätes (1),
- eine Aufheizzeit eines mit dem Heizgerät (1) verbundenen Heizungswasserkreislaufs (14), und / oder
- ein Differenzdruck zwischen zwei Punkten stromaufwärts und stromabwärts vom Gebläse (2)
zum Erkennen einer Beschädigung, nämlich einer Leckage oder Undichtigkeit, eines Gehäuses (8) eines Gebläses (2) eines Heizgerätes (1).

## Claims

1. Method for detecting damage to a housing (8) of a fan (2) of a heating device (1), namely a leak or leakage of the housing (2), wherein the fan (2) supplies a mixture of air and fuel gas to a burner (3) of the heating device (1), and at least one variable (20) dependent on the condition of the housing (8) is detected and, when a limit value (21, 22) is reached by the variable (20), damage to the housing (8) is inferred.

2. Method according to claim 1, wherein when an upper limit value (22) or lower limit value (21) is reached by the detected variable (20), damage to the housing (8) of the fan (2) is concluded.

3. Method according to claim 2, wherein in addition to the variable (20) dependent on the condition of the housing (8), a rotational speed of the fan (2) is detected and an upper limit value (22) and/or lower limit value (21) is given as a function of the rotational speed.

4. Method according to one of the preceding claims, wherein the detected variable (20) is at least one of the following variables (20) dependent on the rotational speed of the fan (2):
- a determined mass flow or volume flow of the fan (2),
- a power consumption of the fan (2),

5. Method according to one of the preceding claims, wherein the detected variable (20) is a thermal output of the heating device (1).

6. Method according to one of the preceding claims, wherein the measured variable (20) is a heating-up time of a heating water circuit (14) connected to the heating device (1).

7. Method according to one of the preceding claims, wherein the detected variable (20) is a differential pressure between two points upstream and downstream of the fan (2).

8. Method according to one of the preceding claims, wherein continued operation and/or ignition of the heating device (1) is prevented when the detected variable (20) has reached a limit value (21, 22).

9. Method according to one of the preceding claims, wherein information about a detected damaged housing (8) is displayed via a display device and/or made available for retrieval via a network (17) and/or sent as a message.

10. Control and regulation device (7) of a heating appliance (1), wherein a fan (2) supplies a mixture of air and fuel gas to a burner (3) of the heating appliance (1), designed to carry out a method according to one of claims 1 to 9.

11. Heating device (1) comprising a fan (2) which can supply a mixture of air and fuel gas to a burner (3) of the heating device (1), with a control and regulation device (7) according to claim 10 and means for carrying out a method according to one of claims 1 to 9.

12. Computer program product comprising instructions that cause a heating device (1) according to claim 11 to carry out a method according to one of claims 1 to 9.

13. Use of at least one detected variable (20) selected from:
- a volume flow or mass flow determined downstream of the fan (2),
- a power consumption of the fan (2),
- a thermal output of the heating device (1),
- a heating-up time of a heating water circuit (14) connected to the heating device (1), and/or
- a differential pressure between two points upstream and downstream of the fan (2) for detecting damage, namely a leak or impermeability, in a housing (8) of a fan (2) of a heating device (1).

## Revendications

1. Procédé pour reconnaître un endommagement d'un boîtier (8) d'un ventilateur (2) d'un appareil de chauffage (1), à savoir un défaut d'étanchéité ou une fuite du boîtier (2), dans lequel le ventilateur (2) alimente un brûleur (3) de l'appareil de chauffage (1) en un mélange d'air et de gaz combustible, et au moins une grandeur (20) dépendant de l'état du boîtier (8) est détectée et, lorsqu'une valeur limite (21, 22) est atteinte par la grandeur (20), un endommagement du boîtier (8) est déduit.

2. Procédé selon la revendication 1, dans lequel, lorsqu'une valeur limite supérieure (22) ou une valeur limite inférieure (21) est atteinte par la grandeur détectée (20), un endommagement du boîtier (8) du ventilateur (2) est déduit.

3. Procédé selon la revendication 2, dans lequel, en plus de la grandeur (20) dépendant de l'état du boîtier (8), une vitesse de rotation du ventilateur (2) est détectée et une valeur limite supérieure (22) et/ou une valeur limite inférieure (21) est donnée en fonction de la vitesse de rotation.

4. Procédé selon l'une quelconque des revendications précédentes, dans lequel la grandeur détectée (20) est au moins une des grandeurs (20) suivantes, dépendant de la vitesse de rotation du ventilateur (2) :
- un débit massique ou débit volumétrique déterminé du ventilateur (2),
- une puissance absorbée du ventilateur (2).

5. Procédé selon l'une quelconque des revendications précédentes, dans lequel la grandeur détectée (20) est une puissance thermique de l'appareil de chauffage (1).

6. Procédé selon l'une quelconque des revendications précédentes, dans lequel la grandeur détectée (20) est un temps de chauffage d'un circuit d'eau de chauffage (14) connecté à l'appareil de chauffage (1).

7. Procédé selon l'une quelconque des revendications précédentes, dans lequel la grandeur détectée (20) est une pression différentielle entre deux points en amont et en aval du ventilateur (2).

8. Procédé selon l'une quelconque des revendications précédentes, dans lequel une poursuite du fonctionnement et/ou un allumage de l'appareil de chauffage (1) sont empêchés lorsque la grandeur détectée (20) a atteint une valeur limite (21, 22).

9. Procédé selon l'une quelconque des revendications précédentes, dans lequel une information concernant un boîtier (8) endommagé reconnu est affichée sur un appareil d'affichage et/ou mise à disposition pour consultation par l'intermédiaire d'un réseau (17) et/ou envoyée en tant que message.

10. Appareil de régulation et de commande (7) d'un appareil de chauffage (1), dans lequel un ventilateur (2) alimente un brûleur (3) de l'appareil de chauffage (1) en un mélange d'air et de gaz combustible, configuré pour mettre en œuvre un procédé selon l'une quelconque des revendications 1 à 9.

11. Appareil de chauffage (1) présentant un ventilateur (2), lequel peut alimenter un brûleur (3) de l'appareil de chauffage (1) en un mélange d'air et de gaz combustible, avec un appareil de régulation et de commande (7) selon la revendication 10 et des moyens pour mettre en œuvre un procédé selon l'une quelconque des revendications 1 à 9.

12. Produit de programme informatique comprenant des instructions qui font qu'un appareil de chauffage (1) selon la revendication 11 met en œuvre un procédé selon l'une quelconque des revendications 1 à 9.

13. Utilisation d'au moins une grandeur détectée (20) sélectionnée parmi :
- un débit volumétrique ou débit massique déterminé en aval du ventilateur (2),
- une puissance absorbée du ventilateur (2).
- une puissance thermique de l'appareil de chauffage (1),
- un temps de chauffage d'un circuit d'eau de chauffage (14) connecté à l'appareil de chauffage (1), et/ou
- une pression différentielle entre deux points en amont et en aval du ventilateur (2)
pour reconnaître un endommagement, à savoir une fuite ou un défaut d'étanchéité, d'un boîtier (8) d'un ventilateur (2) d'un appareil de chauffage (1).
